# EUROPÄISCHE PATENTSCHRIFT

(11) **EP 3 929 361 B1**
(45) Veröffentlichungstag und Bekanntmachung des Hinweises auf die Patenterteilung: **03.09.2025**
(21) Anmeldenummer: 20182123.8
(22) Anmeldetag: 25.06.2020
(51) Int. Cl.: E02F 3/36

(54) **WERKZEUGHALTEVORRICHTUNG UND MOBILE ARBEITSMASCHINE**
TOOL HOLDING DEVICE AND MOBILE WORKING MACHINE
DISPOSITIF PORTE-OUTIL ET MACHINE DE TRAVAIL MOBILE

(43) Veröffentlichungstag der Anmeldung: 29.12.2021
(73) Patentinhaber: Wacker Neuson Linz GmbH, 4063 Hörsching (AT)
(72) Erfinder: PFAFFENWIMMER, Lorenz, 4407 Dietach (AT); LOHMANN, Thomas, 4060 Leonding (AT)
(74) Vertreter: RavensPAT Patentanwälte Partnerschaft mbB

(56) Entgegenhaltungen:
- EP-B1- 1 318 242
- WO-A1-2009/110808
- US-A1- 2016 002 877

## Beschreibung

Die Erfindung betrifft eine Werkzeughaltevorrichtung zum Halten eines lösbar verbindbaren Arbeitswerkzeugs sowie mobile Arbeitsmaschine mit einer Werkzeughaltevorrichtung.

### Stand der Technik

Vor allem bei mobilen Arbeitsmaschinen wie Bagger, Radlader, Kränen, Staplern oder dergleichen sind seit Jahren vielfach sog. "Schnellwechsler" im Einsatz. Beispielsweise ermöglichen hydraulische Schnellwechselsysteme ein schnelles Wechseln der Anbaugeräte von der Kabine aus. Das Anbaugerät bzw. Arbeitswerkzeug kann hierbei vielfach mit zwei Bolzen am Schnellwechsler fixiert werden. Dabei sind der sog. "vordere" Bolzen, der zum Fahrzeug gerichtete, und der sog. "hintere" Bolzen, der vom Fahrzeug abgewendete.

Ein derzeitiger Schnellwechsler besteht u.a. aus einem Schnellwechslergehäuse, aus einer Raste, welche den sog. hinteren Bolzen des Anbauwerkzeuges sichert, und einem Hydrauliksystem, welches die Raste bewegt. Die Raste wird von dem Hydraulikzylinder für den Schließvorgang nach außen geschoben, d.h. der Hydraulikzylinder fährt aus. Für den Öffnungsvorgang wird die Raste eingefahren, d.h. der Hydraulikzylinder fährt ein. Zur Aufnahme eines Anbauwerkzeuges wird der sog. vordere Bolzen am Schnellwechslergehäuse aufgenommen und anschließend der Schnellwechsler eingedreht. In dieser Stellung wird nun die Raste hydraulisch betätigt und der sog. hinteren Bolzen gesichert.

Bei dem Verriegelungsprozess kann man vereinfacht drei Fälle unterscheiden: Im ersten Fall erfolgt die Verriegelung korrekt, d.h. nach Aufnahme des sog. vorderen Bolzen mit dem Schnellwechsler fährt die Raste unter den hinteren Bolzen und sichert diesen. Im zweiten Fall erfolgt die Aufnahme des vorderen Bolzens mit dem Schnellwechsler, jedoch sitzt das Anbaugerät nicht korrekt am Schnellwechsler, z.B. durch Einklemmen von Steinen etc., und die Raste fährt über den sog. hintern Bolzen und sichert ihn somit nicht. Wenn man nun den Schnellwechsler ausdreht, stürzt das Anbaugerät nach unten.

Im dritten Fall nimmt man das Anbaugerät am sog. vorderen Bolzen auf. Die Raste trifft aber eher mittig auf den sog. hinteren Bolzen, spannt somit das Anbaugerät am Schnellwechsler ein und gibt bedingten Halt, wobei das Anbaugerät jedoch nicht korrekt verriegelt ist. Nun kann aber jederzeit das Anbaugerät durch die labile Stellung von Bolzen und Raste abspringen und das Anbaugerät kann herabstürzen. Dieser Fall stellt auch den besonders kritischsten Fall dar, da es hier den Anschein hat, als würde das Anbaugerät bereits mit dem Schnellwechsler verbunden sein. Das Herabstürzen des Anbaugerätes muss aber in jedem Fall verhindert werden.

Es gibt bereits gewisse Systeme am Markt für große Schnellwechsler, welche eine Sicherung des sog. vorderen Bolzens aufweisen. Jedoch gibt es bislang keine derartigen Systeme für relativ kleine hydraulische Schnellwechsler, d.h. Baggergröße bis ca. 2,5t. Die bestehenden Systeme weisen oftmals einen schwimmenden Zylinder auf, welcher in beide Richtungen bewegt werden kann, um einerseits die Raste und andererseits ein Verriegelungselement betätigen zu können (vgl. z.B.

EP 1 318 242 B1). Der schwimmende Zylinder muss aber mit Federn vorgespannt werden, um eine permanente Verriegelung des Bolzens zu gewährleisten. Das bedeutet, dass im oben beschriebenen dritten Fall das Anbauwerkzeug nur durch Federn gehalten wird. Diese Federn können jedoch überwunden werden oder beschädigt sein bzw. ggf. brechen, so dass nur eine bedingte Sicherheit vorhanden ist.

Man kann das Verriegelungselement auch mit einem separaten Hydraulikzylinder betätigen, dies macht das System aufwendiger, braucht mehr Platz und ist daher gerade für kleinere Schnellwechsler ungeeignet.

Zudem ist aus der US 2016/0002877 A1 eine Werkzeughaltevorrichtung mit einer Führungsbahn der Führungsvorrichtung bekannt, die als Führungsnut ausgebildet ist. Die Führungsnut ist mit einem Führungshebel in Wechselwirkung. Der Führungshebel ist linear verstellbar, wobei die Führungsvorrichtung mit der Führungsnut schwenkbar ausgebildet und mit einer Spiralfeder gekoppelt ist.

### Aufgabe und Vorteile der Erfindung

Aufgabe der Erfindung ist es demgegenüber, eine Werkzeughaltevorrichtung vorzuschlagen, die wenigstens teilweise die Nachteile des Standes der Technik verbessert, insbesondere konstruktiv und/oder wirtschaftlich günstig ist und/oder vergleichsweise wenig Bauraum aufweist.

Diese Aufgabe wird, ausgehend von einer Werkzeughaltevorrichtung sowie einer mobilen Arbeitsmaschine der einleitend genannten Art, durch die Merkmale des Anspruchs 1 und 3 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Werkzeughaltevorrichtung u.a. dadurch aus, dass die verstellbare und das zweite Halteelement umfassende Fixiervorrichtung wenigstens ein Führungselement zum Führen einer Führungsvorrichtung aufweist, wobei die Führungsvorrichtung wenigstens ein Verstellelement zum Verstellen eines Riegelelementes zum Verriegeln und/oder Entriegeln des ersten Bolzenelementes in der ersten Halteposition umfasst, wobei wenigstens eine Führungsbahn des Führungselementes wenigstens teilweise eine längs des Verstellweges gebogene und/oder gekrümmte Führungslinie und/oder Führungskante aufweist, wobei die Führungsbahn des Führungselementes als Führungsnut ausgebildet ist, wobei die Führungsvorrichtung wenigstens ein Hebelelement umfasst, wobei das Riegelelement und das Hebelelement wenigstens eine Schwenkachse zum Verriegeln/Entriegeln des ersten/vorderen Bolzenelementes in der ersten Halteposition aufweisen, wobei das Hebelelement endseitig angeordnete Laufrollen aufweist, welche mittels der Führungsnut geführt sind, sodass beim Verstellen der Hydraulik-Zylindereinheit das Hebelelement und damit zugleich das Riegelelement um die Schwenkachse verschwenkt wird.

Mit Hilfe einer derartigen Fixiervorrichtung bzw. einem derartigen Führungselement/Verstellelement wird erreicht, dass das Verstellen des zweiten/hinteren Halteelements zugleich bzw. zusätzlich ein Verstellen des ersten/vorderen Halteelements verwirklicht wird. Dementsprechend erfolgt eine vorteilhafte Doppelnutzung der Fixiervorrichtung bzw. deren Verstellung, nämlich einerseits zum Halten des zweiten/hinteren Halteelements und andererseits zum Verriegeln des ersten/vorderen Halteelements. Folglich ist eine separate Einheit bzw. eine spezielle Verriegelungseinheit für das Verriegeln des ersten/vorderen Halteelements und/oder eine sog. schwimmend gelagerte, d.h. beidseitig/gegensätzlich verstellbare Lineareinheit/Hydraulikeinheit entbehrlich.

So sind der konstruktive und auch der wirtschaftliche Aufwand als auch der Platzbedarf für die Sicherung des ersten/vorderen Halteelements vergleichsweise gering bzw. sehr klein. Zudem wird ein hoher Sicherheitsstandard realisierbar, da u.a. ein Beschädigen oder gar Brechen einer Spiralfeder wie beim Stand der Technik nicht erfolgen kann. Die vorteilhaft massiven mechanischen Komponenten gewährleisten eine hohe Sicherheit.

Vorteilhafterweise ist die Linear-Verstelleinheit als Hydraulik-Zylindereinheit mit einem Zylindergehäuseelement und einem im Zylindergehäuseelement verstellbaren Kolbenelement ausgebildet, wobei die Hydraulik-Zylindereinheit am Gehäuse fixiert ist, so dass ein erstes Ende der Hydraulik-Zylindereinheit und die Fixiervorrichtung mit dem zweiten Halteelement relativ zum Gehäuse und längs des Verstellweges verstellbar sind und so dass ein zweites Ende der Hydraulik-Zylindereinheit nicht längs des Verstellweges verstellbar ist. Diese stellt eine Abkehr der bisher als "schwimmende Hydraulik-Zylinder" ausgebildeten Systeme dar. So kann/wird in vorteilhafter Weise eine Seite bzw. ein Ende der Hydraulik-Zylindereinheit am Gehäuse fixiert, so dass dies hier nicht längs des Verstellweges verstellbar ausgebildet ist. Gegebenenfalls kann bzgl. dem Gehäuse ein Verschwenken der Hydraulik-Zylindereinheit um eine Fixierachse verwirklicht werden, um in vorteilhafter Weise eine Anpassung an das/die andere bzw. zweite Ende/Seite, d.h. der Kolbenseite bzw. das Kolbenelement, ermöglichen zu können. Diese vorteilhafte Ausführungsform ermöglicht eine besonders konstruktiv und wirtschaftlich günstige sowie Platz sparende Umsetzung gemäß der Erfindung.

So weist gemäß der Erfindung wenigstens eine Führungsbahn des Führungselementes und/oder der Führungsvorrichtung wenigstens teilweise eine längs des Verstellweges gebogene und/oder gekrümmte Führungslinie und/oder Führungskante auf. Beispielsweise weist die Führungsbahn bzw. die Führungslinie/- kante wenigstens abschnittsweise eine Art S-Form, Z-Form oder eine C-Form und/oder einen (abgerundeten) Knick oder dergleichen auf. So kann durch Wechselwirkung des Führungselementes und/mit der Führungsvorrichtung bzw. der vorteilhaften Führungsbahn in vorteilhafte Weise eine kontrollierte Verstellung des Verstellelementes der Führungsvorrichtung und zudem des Riegelelementes zum Verriegeln des ersten/vorderen Bolzenelementes in der ersten Halteposition verwirklicht werden. Demzufolge kann in vorteilhafter Weise mittels der Verstellung der Linear-Verstelleinheit bzw. der Hydraulikzylindereinheit zugleich bzw. zusätzlich die definierte Verriegelung bzw. Sicherung des ersten/vorderen Bolzenelementes erfolgen. Demzufolge kann eine hohe Betriebssicherheit bzw. hohe Sicherheitsanforderungen erfindungsgemäß realisiert werden.

Beispielsweise ist die erfindungsgemäße Führung als Kulissenführung oder dergleichen ausgebildet. Gemäß der Erfindung ist die Führungsbahn des Führungselementes und/oder der Führungsvorrichtung als Führungsnut ausgebildet. Die Führungsnut ermöglicht in vorteilhafter Weise in Bezug zur Führungsrichtung bzw. dem Führungsweg eine quer gerichtete bzw. seitliche, insbesondre beidseitige Führung, so dass eine hohe Betriebssicherheit bzw. exakte Kontrolle/Steuerung der Führung realisiert wird. Gegebenenfalls kann die Führungsnut ein Bestandteil bzw. eine wesentliche Komponente einer Kulissenführung sein.

Erfindungsgemäß ist die Führungsbahn und/oder das Führungselement als Hebelelement ausgebildet und/oder umfasst die Führungsvorrichtung wenigstens ein Hebelelement. Ein erfindungsgemäßes Hebelelement kann einerseits konstruktiv günstig und stabil verwirklicht und andererseits in vorteilhafter Weise ein vergleichsweises hohes Drehmoment bzw. eine relativ große Verstell-/Verriegelungskraft generieren. Entsprechend kann eine sehr stabile und sichere Verrieglung des Arbeitswerkzeuges erreicht werden.

Vorteilhafterweise ist die Führungsbahn und/oder das Führungselement als Kurvenscheibe ausgebildet und/oder umfasst die Führungsvorrichtung wenigstens eine Kurvenscheibe. Mit einer Kurvenscheibe können bei Bedarf auch vergleichsweise komplexe Verstellbewegungen des Verstellelementes generiert werden. Es ist denkbar, dass auch bei besonderen Platzverhältnissen eine Kurvenscheibe von Vorteil sein kann.

Vorzugsweise ist das Führungselement als Laufrolle oder Walze ausgebildet und/oder umfasst die Führungsvorrichtung wenigstens eine Laufrolle oder Walze. Mit Hilfe der Laufrolle oder Walze bzw. einem rotierenden Element kann u.a. eine vorteilhaft reibungsarme und/oder verschleißarme Führung verwirklicht werden. Dies gewährleistet eine sichere und auch eine langlebige Betriebsweise, insbesondere auch unter den üblicherweise sehr rauen Baustellenbedingungen.

Zudem weist das Riegelelement und das Hebelelement gemäß der Erfindung wenigstens eine Schwenkachse zum Verriegeln/Entriegeln des ersten/vorderen Bolzenelementes in der ersten Halteposition auf. Hiermit kann eine besonders Platz sparende und/oder kraftvolle Verstellung des Verstellelementes bzw. Verriegelung des ersten/vorderen Bolzenelementes verwirklicht werden.

### Ausführungsbeispiel

Ein Ausführungsbeispiel der Erfindung ist in der Zeichnung dargestellt und wird anhand der Figuren nachfolgend näher erläutert.

Im Einzelnen zeigt:
- Figur 1: eine schematische, perspektivische Ansicht einer Werkzeughaltevorrichtung gemäß der Erfindung in verriegelter Position mit zwei gesicherten Bolzen eines Arbeitswerkzeuges,
- Figur 2: eine schematische, teilweise geschnittene Ansicht der Werkzeughaltevorrichtung gemäß Figur 1 ohne Bolzen,
- Figur 3: eine schematische, teilweise geschnitten dargestellte Seitenansicht der Werkzeughaltevorrichtung gemäß Figur 1 in entriegelter Position,
- Figur 4: eine schematische, teilweise geschnitten dargestellte Seitenansicht der Werkzeughaltevorrichtung gemäß Figur 3 in korrekt verriegelter/gesicherter Position,
- Figur 5: eine schematische, teilweise geschnitten dargestellte Seitenansicht der Werkzeughaltevorrichtung gemäß Figur 3 in einer ersten, nicht korrekt verriegelten, ungesicherten Position und
- Figur 6: eine schematische, teilweise geschnitten dargestellte Seitenansicht der Werkzeughaltevorrichtung gemäß Figur 3 in einer zweiten, nicht korrekt verriegelten, ungesicherten Position.

In Figur 1 ist ein Werkzeughaltevorrichtung 1 bzw. ein sog. Schnellwechsler 1 gemäß der Erfindung in verriegelter Position mit zwei gesicherten Bolzen 2, 3 eines Arbeitswerkzeuges 4 schematisch dargestellt. Der Schnellwechsler 1 umfasst u.a. ein Gehäuse 5 mit Ösen bzw. Öffnungen für einen nicht näher dargestellten Baggerarm oder dergleichen.

Innerhalb des Gehäuses 5 ist u.a. ein Hydraulikzylinder 6 vorhanden, der eine Raste 7 längs eines linearen Verstellweges verstellen kann. Wie z.B. in Figur 4 deutlich wird, sichert diese Raste 7 den sog. zweiten bzw. hinteren Bolzen 3 in der Arbeitsstellung bzw. in ausgefahrener Position. Dagegen wird in Figur 3 deutlich, dass diese Raste 7 den sog. zweiten bzw. hinteren Bolzen 3 in der Freigabestellung bzw. in eingezogener Position frei gibt, so dass der Bolzen 3 nicht gesichert bzw. nicht verriegelt ist.

Der Hydraulikzylinder 6 ist an einem ersten Ende 8 fest am Gehäuse 5 fixiert, so dass lediglich ein zweites Ende 9 des Hydraulikzylinders 6 mit der Raste 7 sich relativ zum Gehäuse 5 bewegen bzw. verstellen kann.

Der sog. erste bzw. vordere Bolzen 2 des Arbeitswerkzeuges 4 bzw. Anbauwerkzeuges 4 wird in vorteilhafter Weise mittels Rastnasen 10 gehalten. Darüber hinaus wird gemäß der Erfindung dieser erste/vordere Bolzen 2 zusätzlich mit zwei Riegeln 11 gesichert/gehalten. Diese Riegel 11 werden mit Hilfe des Hydraulikzylinders 6 bestätigt bzw. verstellt. Hierbei weisen die Riegel 11 in vorteilhafter Weise Hebel 12 auf, die endseitig angeordnete Laufrollen 13 aufweisen. Diese Laufrollen 13 werden mittels einer Führungsnut 14 geführt.

Aufgrund der vorteilhaft gebogenen/geformten Führungsbahn 15 bzw. Führungsbahnen 15, die Stirnseiten der Führungsnut 14 bilden, wird beim Verstellen des Hydraulikzylinders 6 der Hebel 12 um eine Schwenkachse 16 und damit zugleich die Riegel 11 verschwenkt (vgl. Figur 3 und 4). Somit ist der erste/vordere Bolzen 2 nicht nur durch die Rastnasen 10, sondern zusätzlich durch die Riegel 11 gehalten.

Die Riegel 11 verringern in vorteilhafter Weise eine lichte Weite gegenüber dem Gehäuse 5, so dass der erste/vordere Bolzen 2, dessen Durchmesser größer als diese lichte Weite ist, sich nicht mehr vom Schnellwechsler 1 lösen kann. Dementsprechend ist das Arbeitswerkzeug 4 sicher am Schnellwechsler 1 gesichert.

Dieses Verriegeln im Sinn der Erfindung ist eine zusätzliche Sicherung bzw. Fixierung des Arbeitswerkzeuges 4 am Schnellwechsler 1. Das "normale" bzw. "eigentliche" Halten des Arbeitswerkzeuges 4 am Schnellwechsler 1 erfolgt bereits durch das Einspannen der beiden Bolzen 2, 3 mit den Rastnasen 10 und der Raste 7 wie dies in Figur 4 in korrekt angekoppeltem Zustand deutlich wird.

Allerdings kann es jedoch unter Baustellenbedingungen durchaus auch vorkommen, dass das Ankoppeln fehlerhaft bzw. nicht ganz korrekt erfolgt (vgl. Figuren 5 und 6). Wie seit Jahren allgemein bekannt wird das Anbauwerkzeug 4 zuerst mit dem ersten/vorderen Bolzen 2 gehalten, d.h. z.B. der Baggerfahrer lenkt/steuert den Baggerarm derart, dass der am Ende des Baggerarmes angeordnete Schnellwechsler 1 den erste/vorderen Bolzen 2 aufnimmt (vgl. z.B. Figur 1). Anschließend wird z.B. der Baggerarm derart verstellt, dass der zweite/hintere Bolzen 3 in Ankoppelposition in das Gehäuse 5 hineinschwenkt (vgl. Figur 3). Dann wird die Raste 7 mittels des Hydraulikzylinders 6 in Halteposition verstellt/verfahren (vgl. Figur 4).

Es können jedoch im Wesentlichen zwei gefährliche Fälle auftreten, bei denen das Halten des zweiten/hinteren Bolzens 3 nicht ganz korrekt ist. Nämlich, dass die Raste 7 über dem zweiten/hinteren Bolzen 3 hinwegfährt (Figur 5) oder dass die Raste 7 etwa mittig gegen den zweiten/hinteren Bolzen 3 verfährt/drückt (Figur 6). In diesen beiden Fällen könnte das Arbeitswerkzeug 4 sich wieder vom Schnellwechsler 1 lösen bzw. unter Belastung herunterfallen und ggf. eine Person verletzen oder etwas beschädigen.

Gemäß der Erfindung wird dies in vorteilhafter Weise verhindert. So wird mittels der vorteilhaften Führung bzw. Kulissenführung des Hebels 12 auch/bereits in diesen Fällen der erste/vordere Bolzen 2 mittels der Riegel 11 wirkungsvoll gesichert (vgl. Figur 5 und 6). So wird nämlich sowohl in Endstellung gemäß Figur 5 als auch in der Zwischenstellung gemäß Figur 6 bereits der Riegel 11 derart vorteilhaft verschwenkt, dass der erste/vordere Bolzen 2 fest fixiert/gesichert ist, obwohl der zweiten/hinteren Bolzen 3 nicht korrekt bzw. nicht gehalten/eingespannt wurde.

Vorzugsweise können zwei bzw. beidseitig, insbesondere spiegelgleiche Kulissenführungen 14 mit den entspr. Komponenten verwendet werden. Die erfindungsgemäße Kulissenführung weist in vorteilhafter Weise eine definierte Führungsnut 14 auf. In dieser Nut 14 läuft z.B. eine Achse oder eine Laufrolle 13, die am Ende eines Hebelelementes 12 sitzt. Zusätzlich besitzt dieses Hebelelement 12 auch mindestens einen Lagerpunkt 16 bzw. Schwenkachse 16, an dem/der es drehbar gelagert ist. Bewegt sich nun die Raste 7 und mit ihr auch die Kulissenführungen vor und zurück, laufen die Nutstifte/-elemente bzw. Laufräder 13 entlang der definierten Nut 14 bzw. deren Führungsbahnen 15 in der Kulissenführung und bewegen somit das Hebelelement 12 abhängig von der Nutgeometrie auf und ab. Das heißt, in Abhängigkeit von der Nutgeometrie hat das Hebelelement 12 in jeder Rastenposition eine definierte Stellung. Diese Hebelbewegung nutzt man in vorteilhafter Weise, um den Riegel 11 bzw. Verriegelungselement 11 zu betätigen, welches den vorderen Bolzen 2 des Anbauwerkzeuges 4 sichert. Vorteilhafterweise kann das Hebel- bzw. Verriegelungselement am anderen Ende hakenförmig ausgeführt werden. Dieser Haken bzw. der Riegel 11 umschlingt z.B. im verriegelten Zustand den vorderen Bolzen 2 des Anbauwerkzeuges 4 (Figur 1). Die Bewegung des Hebelelementes 12 kann z.B. aber auch genutzt werden, um in vorteilhafter Weise ein anderes Verriegelungselement wie zum Beispiel einen Schieber auf und ab zu bewegen oder Klinke auf/zu klappen.

In einer vorteilhaften Variante der Erfindung kann die Kulissenform und der Weg der Raste 7 so abgestimmt werden, dass das Verriegelungselement 11 den vorderen Bolzen 2 bereits vollständig sichert, bevor die Raste 7 über/aus dem Gehäuse 5 hinausragt (Figur 6). Das heißt u.a., dass der vordere Bolzen 2 bereits gesichert ist, bevor eine Fehlverrieglung entstehen kann. Erfindungsgemäß wird nur ein einziges Hydrauliksystem 6 zur Betätigung der Raste 7 und des Verriegelungselementes 11 benötigt. Zudem kann der Hydraulikzylinder 6 fest mit dem Gehäuse 5 verschraubt werden, somit bewegen sich die Hydraulikanschlüsse nicht mit und es werden Scheuerstellen vermieden. Des Weiteren muss das Verriegelungselement nicht wie beim Stand der Technik extra durch Federn gesichert werden, wie es beim schwimmenden Zylinder der Fall ist.

Gemäß der Erfindung kann mittels der vorteilhaften Kulissenführung in Abhängigkeit des Fahrweges der Raste 7 und der Kulissenform die Bewegung des Hebelelementes 12 und somit des Riegels 11 exakt definiert werden. Vorteilhafterweise wird die Kulissenform so vorteilhaft ausgeführt, dass sich das Hebelelement 12 und somit der Riegel 11 in vorteilhafter Weise bereits zu Beginn des Schließvorganges bewegt/schwenkt und seine Endposition erreicht (z.B. gemäß Figur 6), bevor die Raste 7 ihre vollständig ausgefahrene Endposition erreicht. Anschließend fährt die Raste 7 in ihre Endposition (z.B. gemäß Figur 4), das Hebelelement 12 bzw. der Riegel 11 verbleibt jedoch in seiner Sicherungsposition und wird von der Kulisse in dieser Phase lediglich noch fixiert (Figur 4).

Das durch die erfindungsgemäße Kulissenführung betätigte Hebelelement 12 kann verschiedenste Verriegelungselemente 11 betätigen. Einerseits kann das Hebelelement 12 direkt als Haken 11 ausgeführt werden, welcher den vorderen Bolzen 2 sichert. Andererseits kann das Hebelelement 12 auch andere Verriegelungselemente 11 betätigen, z.B. einen Schieber auf/ab bewegen, Klinke auf/zu klappen oder dergleichen.

Des Weiteren besteht die nicht näher dargestellte Möglichkeit das Kulissenprinzip "umzudrehen". Das heißt, dass z.B. das Hebelelement 12 eine definierte Form bzw. gebogene/abgewinkelte Form (vgl. z.B. die Form der Nut 14) aufweist und an der Raste 2 bzw. dem verfahrbaren Teil des Hydraulikzylinders 6 sind z.B. zwei Laufrollen angebracht, die beidseitig am entspr. Hebel angeordnet/geführt werden. Das Hebelelement läuft zwischen diesen Laufrollen und durch dessen Form wird es auf und ab bewegt.

## Patentansprüche

1. Werkzeughaltevorrichtung (1), insbesondere Werkzeugschnellwechselkupplung (1), zum Halten eines lösbar verbindbaren Arbeitswerkzeugs (4), wobei die Werkzeughaltevorrichtung (1) wenigstens ein Gehäuse (5) und eine Fixiereinheit (7, 10) zum lösbaren Fixieren des Arbeitswerkzeugs (4) umfasst, wobei das Gehäuse (5) wenigstens ein erstes, insbesondere vorderes Halteelement (10) zum Halten eines ersten, insbesondere vorderen Bolzenelementes (2) des Arbeitswerkzeuges (4) aufweist, wobei das erste Halteelement (10) in einer ersten Halteposition am ersten Bolzenelement (2) des Arbeitswerkzeugs (4) angeordnet ist, wobei die Fixiereinheit (7, 10) wenigstens eine relativ zum Gehäuse (5) und längs eines Verstellweges zwischen einer Löseposition und einer zweiten Halteposition verstellbare Fixiervorrichtung (7) zum Fixieren eines zweiten, insbesondere hinteren Bolzenelementes (3) des Arbeitswerkzeuges (4) aufweist, wobei die verstellbare Fixiervorrichtung (7) wenigstens ein zweites, insbesondere hinteres Halteelement (7) zum Halten eines zweiten Bolzenelementes (3) des Arbeitswerkzeuges (4) in der zweiten Halteposition umfasst, wobei wenigstens eine Linear-Verstelleinheit (6), insbesondere eine Hydraulik-Zylindereinheit (6), zum linearen Verstellen der Fixiervorrichtung (7) mit dem zweiten Halteelement (7) vorgesehen ist, wobei die verstellbare und das zweite Halteelement (7) umfassende Fixiervorrichtung (7) wenigstens ein Führungselement (14) zum Führen einer Führungsvorrichtung (11 bis 13) aufweist, wobei die Führungsvorrichtung (11 bis 13) wenigstens ein Verstellelement (12) zum Verstellen eines Riegelelementes (11) zum Verriegeln und/oder Entriegeln des ersten Bolzenelementes (2) in der ersten Halteposition umfasst, wobei wenigstens eine Führungsbahn (15) des Führungselementes (14) wenigstens teilweise eine längs des Verstellweges gebogene und/oder gekrümmte Führungslinie und/oder Führungskante aufweist, wobei die Führungsbahn (15) des Führungselementes (14) als Führungsnut (14) ausgebildet ist, wobei die Führungsvorrichtung (11 bis 13) wenigstens ein Hebelelement (12) umfasst, wobei das Riegelelement (11) und das Hebelelement (12) wenigstens eine Schwenkachse (16) zum Verriegeln/Entriegeln des ersten/vorderen Bolzenelementes (2) in der ersten Halteposition aufweisen, wobei das Hebelelement (12) endseitig angeordnete Laufrollen aufweist, welche mittels der Führungsnut (14) geführt sind, sodass beim Verstellen der Hydraulik-Zylindereinheit (6) das Hebelelement (12) und damit zugleich das Riegelelement (11) um die Schwenkachse (16) verschwenkt wird.

2. Werkzeughaltevorrichtung nach Anspruch 1, **dadurch gekennzeichnet, dass** die Linear-Verstelleinheit (6) als Hydraulik-Zylindereinheit (6) mit einem Zylindergehäuseelement und einem im Zylindergehäuseelement verstellbaren Kolbenelement ausgebildet ist, wobei die Hydraulik-Zylindereinheit (6) am Gehäuse (5) fixiert ist, so dass ein erstes Ende der Hydraulik-Zylindereinheit (6) und die Fixiervorrichtung (7) mit dem zweiten Halteelement (7) relativ zum Gehäuse (5) und längs des Verstellweges verstellbar sind und so dass ein zweites Ende der Hydraulik-Zylindereinheit (6) nicht längs des Verstellweges verstellbar ist.

3. Mobile Arbeitsmaschine, insbesondere Radlader, Teleskoplader, Bagger, Traktor oder dergleichen, mit einem Fahrzeugrahmen und mit einer Antriebseinheit zum Antreiben wenigstens eines Antriebselementes, z.B. eines Antriebsrades und/oder Kettenfahrwerkes, wobei wenigstens eine Werkzeughaltevorrichtung (1), insbesondere Werkzeugschnellwechselkupplung (1), zum Halten eines lösbar verbindbaren Arbeitswerkzeugs (4) der Arbeitsmaschine vorgesehen ist, **dadurch gekennzeichnet, dass** die Werkzeughaltevorrichtung (1) nach einem der vorgenannten Ansprüche ausgebildet ist.

## Claims

1. Tool-holding device (1), in particular tool quick-change coupling (1), for holding a releasably connectable working tool (4), wherein the tool-holding device (1) comprises at least one housing (5) and one fixing unit (7, 10) for releasably fixing the working tool (4), wherein the housing (5) has at least one first, in particular front, holding element (10) for holding a first, in particular front, pin element (2) of the working tool (4), wherein, in a first holding position, the first holding element (10) is arranged on the first pin element (2) of the working tool (4), wherein the fixing unit (7, 10) has at least one fixing device (7) for fixing a second, in particular rear, pin element (3) of the working tool (4), said at least one fixing device being adjustable relative to the housing (5) and along an adjustment travel between a release position and a second holding position, wherein the adjustable fixing device (7) comprises at least one second, in particular rear, holding element (7) for holding a second pin element (3) of the working tool (4) in the second holding position, wherein at least one linear adjustment unit (6), in particular a hydraulic cylinder unit (6), is provided for linearly adjusting the fixing device (7) with the second holding element (7), wherein the adjustable fixing device (7) comprising the second holding element (7) has at least one guide element (14) for guiding a guide device (11 to 13), wherein the guide device (11 to 13) comprises at least one adjustment element (12) for adjusting a locking element (11) for locking and/or unlocking the first pin element (2) in the first holding position, wherein at least one guide track (15) of the guide element (14) at least partially has a guide edge and/or guide line which is bent and/or curved along the adjustment travel, wherein the guide track (15) of the guide element (14) is in the form of a guide groove (14), wherein the guide device (11 to 13) comprises at least one lever element (12), wherein the locking element (11) and the lever element (12) have at least one pivot shaft (16) for locking/unlocking of the first/front pin element (2) in the first holding position, wherein the lever element (12) has rollers arranged at one end that are guided by means of the guide groove (14) so that, during adjustment of the hydraulic cylinder unit (6), the lever element (12), and thus at the same time the locking element (11), is pivoted around the pivot shaft (16).

2. Tool-holding device according to Claim 1, **characterized in that** the linear adjustment unit (6) is in the form of a hydraulic cylinder unit (6) with a cylinder housing element and with a piston element which is adjustable in the cylinder housing element, wherein the hydraulic cylinder unit (6) is fixed to the housing (5) so that a first end of the hydraulic cylinder unit (6) and the fixing device (7) with the second holding element (7) are adjustable relative to the housing (5) and along the adjustment travel, and so that a second end of the hydraulic cylinder unit (6) is not adjustable along the adjustment travel.

3. Mobile working machine, in particular wheeled loader, telescopic loader, excavator, tractor or the like, having a vehicle frame and having a drive unit for driving at least one drive element, for example a drive wheel and/or tracked undercarriage, wherein at least one tool-holding device (1), in particular tool quick-change coupling (1), is provided for holding a releasably connectable working tool (4) of the working machine, **characterized in that** the tool-holding device (1) is designed according to one of the preceding claims.

## Revendications

1. Dispositif porte-outil (1), en particulier raccord de changement rapide d'outil (1), destiné à maintenir un outil de travail (4) pouvant être relié de manière amovible, le dispositif porte-outil (1) comprenant au moins un boîtier (5) et une unité de fixation (7, 10) destinée à fixer de manière amovible l'outil de travail (4), le boîtier (5) comportant au moins un premier élément de maintien (10), en particulier avant, destiné à maintenir un premier élément de boulon (2), en particulier avant, de l'outil de travail (4), le premier élément de maintien (10) étant disposé sur le premier élément de boulon (2) de l'outil de travail (4) dans une première position de maintien, l'unité de fixation (7, 10) comportant au moins un dispositif de fixation (7) pouvant être ajusté entre une position de déblocage et une deuxième position de maintien par rapport au boîtier (5) et le long d'une course d'ajustement, pour fixer un deuxième élément de boulon (3), en particulier arrière, de l'outil de travail (4), le dispositif de fixation (7) pouvant être ajusté comprenant au moins un deuxième élément de maintien (7), en particulier arrière, destiné à maintenir un deuxième élément de boulot (3) de l'outil de travail (4) dans la deuxième position de maintien, au moins une unité d'ajustement linéaire (6), en particulier une unité de vérin hydraulique (6), étant prévue pour ajuster linéairement le dispositif de fixation (7) avec le deuxième élément de maintien (7), le dispositif de fixation (7) ajustable et comprenant le deuxième élément de maintien (7) comportant au moins un élément de guidage (14) destiné à guider un dispositif de guidage (11 à 13), le dispositif de guidage (11 à 13) comprenant au moins un élément d'ajustement (12) destiné à ajuster un élément de verrou (11) pour verrouiller et/ou déverrouiller le premier élément de boulon (2) dans la première position de maintien, au moins une piste de guidage (15) de l'élément de guidage (14) comportant au moins en partie une ligne de guidage et/ou une arête de guidage cintrée et/ou incurvée le long de la course d'ajustement, la piste de guidage (15) de l'élément de guidage (14) étant réalisée comme une rainure de guidage (14), le dispositif de guidage (11 à 13) comprenant au moins un élément de levier (12), l'élément de verrou (11) et l'élément de levier (12) comportant au moins un axe de pivotement (16) pour verrouiller/déverrouiller le premier élément de boulon (2) avant dans la première position de maintien, l'élément de levier (12) comportant des rouleaux de roulement disposés côté extrémité, lesquels sont guidés au moyen de la rainure de guidage (14) si bien que lors de l'ajustement de l'unité de vérin hydraulique (6), l'élément de levier (12) et ainsi, simultanément, l'élément de verrou (11) sont pivotés autour de l'axe de pivotement (16).

2. Dispositif porte-outil selon la revendication 1, **caractérisé en ce que** l'unité d'ajustement linéaire (6) est réalisée comme une unité de vérin hydraulique (6) avec un élément de boîtier de vérin et un élément de boulon pouvant être ajusté dans l'élément de boîtier de vérin, l'unité de vérin hydraulique (6) étant fixée sur le boîtier (5) de telle sorte qu'une première extrémité de l'unité de vérin hydraulique (6) et le dispositif de fixation (7) peuvent être ajustés avec le deuxième élément de maintien (7) par rapport au boîtier (5) et le long de la course d'ajustement et de telle sorte qu'une deuxième extrémité de l'unité de vérin hydraulique (6) ne peut pas être ajustée le long de la course d'ajustement.

3. Engin de travail mobile, en particulier chargeuse sur pneus, chargeuse télescopique, excavatrice, tracteur ou similaire, avec un châssis de véhicule et avec une unité d'entraînement destinée à entraîner au moins un élément d'entraînement, par exemple une roue d'entraînement et/ou un train de roulement à chaîne, au moins un dispositif porte-outil (1), en particulier un raccord de changement rapide d'outil (1), étant prévu pour maintenir un outil de travail (4) pouvant être relié de manière amovible de l'engin de travail, **caractérisé en ce que** le dispositif porte-outil (1) est réalisé selon l'une des revendications précédentes.
